# EUROPÄISCHE PATENTSCHRIFT

(11) **EP 0 837 023 B1**
(45) Veröffentlichungstag und Bekanntmachung des Hinweises auf die Patenterteilung: **08.11.2000**
(21) Anmeldenummer: 97116949.5
(22) Anmeldetag: 30.09.1997
(51) Int. Cl.: B65H 54/38

(54) **Vorrichtung zum Aufwickeln eines Fadens in Wildwicklung auf eine Auflaufspule**
Device for winding a thread in random cross winding on a bobbin
Dispositif pour bobiner un fil en bobinage croisé au hasard sur une bobine

(30) Priorität: 16.10.1996 DE 19642618
(43) Veröffentlichungstag der Anmeldung: 22.04.1998
(73) Patentinhaber: GEORG SAHM GMBH & CO. KG, D-37269 Eschwege (DE)
(72) Erfinder: Pöppinghaus, Winfried, 37242 Bad Sooden-Allendorf (DE)
(74) Vertreter: Patentanwälte Rehberg + Hüppe

(56) Entgegenhaltungen:
- DE-A- 2 027 005
- DE-A- 2 118 217
- DE-A- 3 545 080
- DE-A- 4 022 360
- FR-A- 2 180 179
- PATENT ABSTRACTS OF JAPAN vol. 15, no. 481 (M-1187), 6. Dezember 1991 -& JP 03 205267 A (MURATA MACH LTD), 6. September 1991

## Beschreibung

Die Erfindung betrifft eine Vorrichtung zum Aufwickeln eines Fadens in Wildwicklung auf eine Auflaufspule, mit einer eine endlose Gewindenut aufweisenden Kehrgewindewelle und einem insbesondere einen Atmungshub erbringenden Fadenführer, wobei die Kehrgewindewelle eine einen Doppelhub aus Vorhub und Rückhub festlegende, aus einem gemischten Bruch bestehende Windungszahl aufweist, deren ganzzahliger Anteil ≥ 2 ist und deren Rest einen echten Bruch darstellt, und auf jeder Seite mehrere Umkehrungen hat, die insbesondere axial versetzt zueinander angeordnet sind. Bei dieser Wildwicklung ist die Drehzahl der Kehrgewindewelle prinzipbedingt konstant.

Eine Vorrichtung der eingangs beschriebenen Art ist aus der DE 35 45 080 A bekannt. Dabei wird der Fadenführer mit einer Bewegungskomponente geführt, welche allgemein als Kriechbewegung oder Kantensteuerung bezeichnet werden kann, wodurch einem Aufbau der Auflaufspule in den Kantenbereichen entgegengewirkt wird. Auch der Bildung einer Bildwicklung bzw. einer Spiegelbildung am Umfang der Auflaufspule wird entgegengewirkt. Dies geschieht durch eine Kehrgewindewalze und einen Fadenführer sowie eine damit in Verbindung stehende Steuereinrichtung zum Beaufschlagen des Changierfadenführers mit einem Atmungshub. Die Kehrgewindewalze weist eine endlose Gewindenut auf, die den Faden mehrfach hin- und zurückführt, so daß auf jeder Seite der Kehrgewindewelle mehrere Umkehrungen gebildet sind. Diese Umkehrungen sind gegeneinander versetzt angeordnet. Über die Ausbildung der Steigung der Gewindenut werden keine Angaben gemacht. Die zeichnerische Darstellung eines Ausführungsbeispiels läßt eine konstante Steigung erkennen. Es ist ein Ausführungsbeispiel einer Kehrgewindewelle aufgezeigt, bei der der erste Doppelhub die Windungszahl 7,4 und der zweite Doppelhub die Windungszahl 7,6 aufweist. Der ganzzahlige Anteil ist damit größer als 2, und der Rest stellt einen echten Bruch dar. Die einen Vorhub eines Doppelhubes festlegende halbe Windungszahl und die den zugehörigen Rückhub festlegende halbe Windungszahl sind jeweils unterschiedlich. Die für die Realisierung der Atmung des Fadenführers erforderliche Steuereinrichtung bedeutet einen zusätzlichen Aufwand.

Aus der DE 21 18 217 A oder der DE 20 27 005 A sind Nutentrommeln bekannt, bei denen jeweils eine Umdrehung der Nutentrommel den gesamten Ablauf des Programms erbringt. Es werden bei diesen Ausführungsbeispielen je Nutentrommel zwei Doppelhübe oder Perioden erzeugt. Bei bestimmten Ausführungsbeispielen sind dies je drei Doppelhübe je Umdrehung. Die DE-20 27 005 A zeigt auch zwei Ausführungsbeispiele, bei denen die Nut der Nutentrommel so geformt und angeordnet ist, daß beispielsweise zwei Perioden auf drei Umdrehungen der Nutentrommel verteilt sind. Es ergibt sich also als Verhältnis ein echter Bruch. Diese Druckschrift zeigt noch zwei weitere Ausführungsformen, bei denen das umgekehrte Verhältnis Anwendung findet. Es sind hier drei Perioden auf zwei Umdrehungen bzw. vier Perioden auf drei Umdrehungen verteilt, so daß sich für das Verhältnis ein gemischter Bruch ergibt, dessen ganzzahliger Anteil gleich 1 ist und dessen Rest einen echten Bruch darstellt. Die Steigung der Nut der Nutentrommel ist im wesentlichen konstant. Durch bewußte Formgebung im Bereich der Umkehrungen in Form von Kurvenlinien soll der Kantenaufbau gemildert und die Festigkeit der Auflaufspule gesteigert werden.

Aus Patent Abstracts of Japan vol. 15, no. 481 (M-1187), 06.12.1991 & JP 03 205267 A (Murata Mach Ltd), 06.09.1991 ist eine Vorrichtung zum Aufwickeln eines Fadens in Wildwicklung auf eine Auflaufspule bekannt. Die Nutentrommel weist eine einen Doppelhub aus Vorhub und Rückhub festlegende, aus einem gemischten Bruch bestehende Windungszahl auf, deren ganzzahliger Anteil größer als 2 ist und deren Rest einen echten Bruch darstellt. Die den Vorhub festlegende halbe Windungszahl und die den zugehörigen Rückhub festlegende halbe Windungszahl stimmen überein. Die Vorrichtung weist keinen Fadenführer auf. Die den Vorhüben entsprechenden Abschnitte der Gewindenut der Nutentrommel und die den Rückhüben entsprechenden Abschnitte der Gewindenut der Nutentrommel weisen jeweils unterschiedliche Steigungen auf.

Der Erfindung liegt die Aufgabe zugrunde, eine Vorrichtung der eingangs beschriebenen Art bereitzustellen, also eine Vorrichtung mit einer Kehrgewindewelle, bei der Bildwicklungen mit Sicherheit vermieden werden, ohne daß zusätzliche Steuereinrichtungen erforderlich sind. Insbesondere soll dies bei einem Fadenführer mit Atmungshub möglich sein, d. h. die Wobbelung soll die Ausbildung eines Atmungshubes nicht behindern.

Erfindungsgemäß wird dies bei einer Vorrichtung der eingangs beschriebenen Art durch die Merkmale des kennzeichnenden Teils des Patentanspruchs 1 erreicht.

Die Anzahl der Windungen, die eine Gewindenut einer Kehrgewindewelle benötigt bzw. aufweist, um einen Doppelhub, also einen Vorhub und eine Rückhub festzulegen, wird als Windungszahl bezeichnet. Demgemäß ergibt sich für den Vorhub eine halbe Windungszahl und für den Rückhub eine halbe Windungszahl. Während bei der gattungsbildenden Vorrichtung diese einen Doppelhub ergebenden halben Windungszahlen jeweils unterschiedlich, also abweichend voneinander, festgelegt sind, ohne daß allerdings erkennbare wäre, was damit erreicht werden soll, geht die Erfindung von dem Gedanken aus, die Gewindenut der Kehrgewindewelle so zu gestalten, daß innerhalb eines Doppelhubes aus Vorhub und Rückhub die beiden halben Windungszahlen genau übereinstimmen bzw. einander entsprechen. Dies sollte mindestens an einer Stelle der Gewindenut, also bei einem Doppelhub der Fall sein. Die gesamte Windungszahl muß außerdem aus einem gemischten Bruch bestehen, dessen ganzzahliger Anteil ≥ 2 ist und dessen Rest einen echten Bruch darstellt. Auch diese echten Brüche stimmen dann überein. Die Gewindenut der Kehrgewindewelle läuft immer in mehreren Windungen, aber letztlich endlos, d. h. ineinander übergehend bzw. aneinander anschließend um den Körper der Kehrgewindewelle herum. Die Windungszahl pro Doppelhub ist damit nicht mehr ganzzahlig. Damit wird erreicht, daß der Faden an den Umkehrungen nicht übereinander, sondern über den Umfang der Auflaufspule versetzt an unterschiedlichen Umkehrstellen abgelegt wird, was einem Kantenaufbau entgegenwirkt. Mit der neuen Vorrichtung können Auflaufspulen hergestellt werden, die einen verringerten Kantenaufbau und eine gute Stabilität besitzen, so daß sie eine verläßliche Handhabung zulassen.

Die Ausbildung der Gewindenut der Kehrgewindewelle kann auch so getroffen sein, daß jeweils eine einen Vorhub festlegende halbe Windungszahl und eine den zugehörigen Rückhub festlegende halbe Windungszahl übereinstimmen. Damit stimmen die halben Windungszahlen eines Doppelhubes jeweils überein. Die Windungszahlen mehrerer Doppelhübe können übereinstimmen oder voneinander abweichen.

Die den Rückhüben entsprechenden Abschnitte der Gewindenut der Kehrgewindewelle weisen unterschiedliche Steigungen an den insbesondere axial versetzt angeordneten Umkehrungen auf. Die Umkehrradien sollten immer so gestaltet werden, daß anwendungsbedingt ein Optimum entsteht. Dabei müssen die beiden gegenläufigen Forderungen nach möglichst scharfkantiger Ablage des Fadens einerseits und möglichst gerundeter Führung des Fadenführers an den Umkehrstellen Rechnung getragen werden. Im Einzelnen weisen die den Vorhüben und Rückhüben entsprechenden Abschnitte der Gewindenut der Kehrgewindewelle konstante Umkehrradien an den axial versetzt angeordneten Umkehrungen und die den Vorhüben entsprechenden Abschnitte der Gewindenut der Kehrgewindewelle übereinstimmende Steigungen auf, während die den Rückhüben entsprechenden Abschnitte unterschiedliche Steigungen haben.

Es ergeben sich weitere Möglichkeiten. Pro Doppelhub können die den Vorhüben und Rückhüben entsprechenden Abschnitte der Gewindenut der Kehrgewindewelle übereinstimmende Windungszahlen und pro Hub unterschiedliche Steigungen aufweisen.

Zweckmäßig sind bei allen Ausführungsformen sämtliche Umkehrradien optimal ausgebildet. Dieser optimale Umkehrradius ist immer ein Kompromiß zwischen der Forderung der Spultechnik nach einer möglichst scharfkantigen Umkehrung des verlegten Fadens auf der Auflaufspule und den Forderungen der Mechanik nach einer sanften Umkehrung des Fadenführers.

Die Gewindenut der Kehrgewindewelle kann pro Seite auch mehr als zwei Umkehrungen und mehr als zwei unterschiedliche Windungszahlen aufweisen.

Sinnvoll für eine Wobbelung ohne Zusatzeinrichtung ist es, wenn die Gewindenut der Kehrgewindewelle hinsichtlich der Windungszahl eines Doppelhubes oder mehrerer Doppelhübe asymmetrisch ausgebildet ist.

Die Erfindung wird anhand eines bevorzugten Ausführungsbeispiels weiter erläutert und beschrieben. Es zeigt:
- Fig. 1: die Abwicklung einer Kehrgewindewelle mit einer Windungszahl von 2 x 4,5.

In Fig. 1 ist die Abwicklung einer Kehrgewindewelle 1 mit ihrer Gewindenut 2 in stark durchgezogener Linienführung dargestellt. Auf der Abszisse sind die Umdrehungen der Kehrgewindewelle 1 angegeben. Die Windungszahl beträgt 2 x 4,5, so daß die Gewindenut 2 nach neun Umdrehungen der Kehrgewindewelle 1 wieder in ihren Anfang übergeht. Zum Vergleich ist in dünner Linienführung der Doppelhub einer Kehrgewindewelle mit vier Windungen, also der Windungszahl 4 eingezeichnet. Jeder Doppelhub zerfällt in einen Vorhub 3 und einen Rückhub 4. Ausgehend von dem Punkt 0 erstreckt sich der Vorhub 3 über 2,25 Umdrehungen der Kehrgewindewelle 1. Dieser Vorhub 3 beginnt und endet in einer axial gegenüber dem Nennhub versetzte Umkehrung 8 und gibt damit den verkürzten Hub 10 des Fadenführers wieder. Infolge der halben Windungszahl von 2,25 des Vorhubes 3 weist die Gewindenut 2 im Bereich dieses Vorhubes 3 eine Steigung auf, die von der Steigung einer herkömmlichen Kehrgewindewelle mit vier Windungen abweicht. Der zu dem Vorhub 3 gehörende Rückhub 4 des ersten Doppelhubes erstreckt sich ebenfalls über 2,25 Windungen von 2,25 bis 4,5. Der Rückhub beginnt an der Umkehrung 8 und endet an der Umkehrung 8.

Zwischen 4,5 und 9 Umdrehungen der Kehrgewindewelle 1 schließt sich der zweite Doppelhub mit einer Windungszahl von 4,5 an. Auch dieser Doppelhub besteht aus einem Vorhub 3 und einem Rückhub 4, zwischen denen eine Umkehrung 5 vorgesehen ist. Der Rückhub 4 des zweiten Doppelhubes endet in neun Umdrehungen der Kehrgewindewelle und geht damit in den Anfang des Vorhubes 3 des ersten Doppelhubes über. Die beiden Umkehrungen 8 ergeben den verkürzten Hub 10. Die beiden Umkehrungen 5 ergeben den Nennhub 6 des Fadenführers.

Die Gewindenut 2 der Kehrgewindewelle 1 gemäß Fig. 1 ist so ausgebildet, daß die Steigungen der Vorhübe 3 konstant sind.

Für die Zeichnung gilt, daß nur eine einspulige Kehrgewindewelle 1 dargestellt ist und selbstverständlich mehrere solcher Kehrgewindewellen axial hintereinandergeschaltet werden können.

Die Kehrgewindewelle 1 der Fig. 1 entspricht den Merkmalen der Ansprüche 1 und 2. Bezüglich des ersten Doppelhubes benötigt die Kehrgewindewelle 1 2,25 Umdrehungen, um den ersten Vorhub 3 zurückzulegen. Sie benötigt weiterhin 2,25 Umdrehungen, um den ersten zugehörigen Rückhub 4 zu erreichen. Gleiches gilt für den zweiten Doppelhub. Die halben Windungszahlen sämtlicher Vor- und Rückhübe betragen 2,25 und stimmen damit überein. Damit entsteht durch die Gewindenut 2 die Führung eines Fadenführers mit Atmung. Zusätzlich sind die Umkehrungen um jeweils 90° über den Umfang gegeneinander versetzt angeordnet.

Die Umkehrradien im Bereich der Umkehrungen 5 und 8 sind gleich und konstant. Die Steigungswinkel σ1, σ2 und σ3 sind jeweils unterschiedlich. Die zwei Vorhübe 3 der beiden Doppelhübe weisen gleichen Steigungswinkel σ1 auf, während die Rückhübe 4 der beiden Doppelhübe unterschiedliche Steigungswinkel σ2 bzw. σ3 besitzen. Mit einer derart ausgebildeten Gewindenut 2 bzw. Kehrgewindewelle 1 läßt sich ohne jede Hilfseinrichtung eine Wobbelung erreichen, so daß Bild- und Spiegelwicklungen vermieden werden. Wie ersichtlich entstehen auf der Auflaufspule pro Doppelhub unterschiedlich abgelegte Lagen, d. h. die gerade abgelegte Lage unterscheidet sich von der jeweils vorher abgelegten Lage.

### BEZUGSZEICHENLISTE

- 1 -: Kehrgewindewelle
- 2 -: Gewindenut
- 3 -: Vorhub
- 4 -: Rückhub
- 5 -: Umkehrung
- 6 -: Nennhub
- 8 -: Umkehrung
- 10 -: verkürzter Hub

## Patentansprüche

1. Vorrichtung zum Aufwickeln eines Fadens in Wildwicklung auf eine Auflaufspule, mit
einer eine endlose Gewindenut (2) aufweisenden Kehrgewindewelle (1), und
einem insbesondere einen Atmungshub erbringenden Fadenführer,
wobei die Kehrgewindewelle (1) eine einen Doppelhub aus Vorhub (3) und Rückhub (4) festlegende, aus einem gemischten Bruch bestehende Windungszahl aufweist, deren ganzzahliger Anteil ≥ 2 ist und deren Rest einen echten Bruch darstellt, und auf jeder Seite mehrere Umkehrungen (5, 8) hat, die insbesondere axial versetzt zueinander angeordnet sind, **dadurch gekennzeichnet,**
daß eine einen Vorhub (3) festlegende halbe Windungszahl und eine den zugehörigen Rückhub (4) festlegende halbe Windungszahl übereinstimmen,
daß die den Vorhüben (3) und Rückhüben (4) entsprechenden Abschnitte der Gewindenut (2) der Kehrgewindewelle (1) konstante Umkehrradien an den axial versetzt angeordneten Umkehrungen (5, 8) aufweisen, und
daß die den Vorhüben (3) entsprechenden Abschnitte der Gewindenut (2) der Kehrgewindewelle (1) übereinstimmende Steigungen aufweisen, während die den Rückhüben (4) entsprechenden Abschnitte unterschiedliche Steigungen haben.

2. Vorrichtung nach Anspruch 1, **dadurch gekennzeichnet,** daß jeweils eine einen Vorhub (3) festlegende halbe Windungszahl und eine den zugehörigen Rückhub (4) festlegende halbe Windungszahl übereinstimmen.

3. Vorrichtung nach Anspruch 1, **dadurch gekennzeichnet,** daß sämtliche Umkehrradien optimal ausgebildet sind.

4. Vorrichtung nach Anspruch 1, **dadurch gekennzeichnet,** daß die Gewindenut (2) der Kehrgewindewelle (1) pro Seite mehr als zwei Umkehrungen (5, 8) und mehr als zwei unterschiedliche Windungszahlen aufweist.

5. Vorrichtung nach Anspruch 1, **dadurch gekennzeichnet,** daß die Gewindenut (2) der Kehrgewindewelle (1) hinsichtlich der Windungszahl eines Doppelhubes oder mehrerer Doppelhübe asymmetrisch ausgebildet ist.

## Claims

1. An apparatus for winding a thread in a wild winding on a bobbin, comprising a reversing screwthread shaft (1) having an endless screwthread groove (2) and a yarn guide which produces in particular a creep stroke motion, wherein the reversing screwthread shaft (1) has a turns number which establishes a double stroke comprising a forward stroke (3) and a reverse stroke (4) and which comprises a mixed number and whose integral component is ≥ 2 and the balance of which represents a true fraction, and has on each side a plurality of reversals (5) which in particular are arranged in axially displaced relationship with each other, **characterised in that** a half turns number which establishes a forward stroke (3) and a half turns number which establishes the associated reverse stroke (4) are the same, the portions of the screwthread groove (2) of the reversing screwthread shaft (1) which correspond to the forward strokes (3) and the reverse strokes (4) have constant reversal radii at the reversals (5, 8) which are in axially displaced relation-ship and the portions of the screwthread groove (2) of the reversing screwthread shaft (1) which correspond to the forward strokes (3) have the same pitches while the portions corresponding to the reverse strokes (4) have different pitches.

2. The apparatus of claim 1, **characterised in that** a half turns number which establishes a forward stroke (3) and a half turns number which establishes the associated reverse stroke (4) are respectively the same.

3. The apparatus of claim 1, **characterised in that** all reversal radii are of optimum configuration.

4. The apparatus of claim 1, **characterised in that** the screwthread groove (2) of the reversing screwthread shaft (1) has per side more than two reversals (5, 9) and more than two different turns numbers.

5. The apparatus of claim 1, **characterised in that** the screwthread groove (2) of the reversing screwthread shaft (1) is of an asymmetrical configuration in regard to the turns number of a double stroke movement or a plurality of double stroke movements.

## Revendications

1. Dispositif d'enroulement d'un fil en bobinage croisé au hasard sur une bobine, avec
un arbre d'inversion (1) présentant une rainure hélicoïdale (2) sans fin et
un guide-fil parcourant, notamment, une course d'aspiration,
où l'arbre d'inversion (1) présente un taux d'enroulement déterminant une double course consistant en une course avant (3) et une course arrière (4), taux d'enroulement qui a la forme d'un nombre fractionnaire dont la partie entière est supérieure ou égale à deux et dont la partie fractionnaire a un numérateur inférieur au dénominateur, l'arbre d'inversion présentant de chaque côté plusieurs points de rebroussement (5, 8) qui sont décalés les uns par rapport aux autres, notamment axialement, caractérisé
en ce qu'un demi-taux d'enroulement déterminant une course avant (3) est égale à un demi-taux d'enroulement déterminant la course arrière (4) correspondante,
en ce que les segments de la rainure hélicoïdale (2) de l'arbre d'inversion (1) qui correspondent aux courses avant (3) et aux courses arrière (4) présentent des rayons de rebroussement constants aux points de rebroussement (5, 8) décalés axialement, et
en ce que les segments de la rainure hélicoïdale (2) de l'arbre d'inversion (1) qui correspondent aux courses avant (3) présentent des pentes qui sont égales entre elles, alors que les segments qui correspondent aux courses arrière (4) présentent des pentes différentes.

2. Dispositif suivant la revendication 1, caractérisé en ce qu'un demi-taux d'enroulement déterminant une course avant (3) et un demi-taux d'enroulement déterminant une course arrière (4) correspondante sont chaque fois égaux.

3. Dispositif suivant la revendication 1, caractérisé en ce que la forme de tous les rayons de rebroussement est calculés de manière optimale.

4. Dispositif suivant la revendication 1, caractérisé en ce que la rainure hélicoïdale (2) de l'arbre d'inversion (1) présente de chaque côté plus de deux points de rebroussement (5, 8) et plus de deux taux d'enroulement différents.

5. Dispositif suivant la revendication 1, caractérisé en ce que que la rainure hélicoïdale (2) de l'arbre d'inversion (1) est réalisée de manière asymétrique en ce qui concerne le taux d'enroulement d'une double course ou de plusieurs doubles courses.
